# EUROPÄISCHE PATENTSCHRIFT

(11) **EP 0 086 391 B1**
(45) Veröffentlichungstag und Bekanntmachung des Hinweises auf die Patenterteilung: **10.04.1985**
(21) Anmeldenummer: 83100895.8
(22) Anmeldetag: 01.02.1983
(51) Int. Cl.: E05F 5/12, E05F 3/22

(54) **Doppelflügligen Tür mit Schliessfolgeregelung**
Double-leave door with a door-closing selector
Porte à deux vantaux avec coordonnateur de fermeture

(30) Priorität: 12.02.1982 DE 3204975
(43) Veröffentlichungstag der Anmeldung: 24.08.1983
(73) Patentinhaber: GEZE GmbH, D-7250 Leonberg (DE)
(72) Erfinder: Körling, Werner, D-5750 Menden 1 (DE); Kraft, Franz, D-5760 Arnsberg 1 (DE)
(74) Vertreter: Manitz, Gerhart, Dipl.-Phys. Dr.

## Beschreibung

Die Erfindung betrifft eine doppelflügelige Tür mit Schliessfolgeregelung, insbesondere eine feuerhemmende Tür nach dem Oberbegriff des Anspruches 1. Eine solche Tür mit Schliessfolgeregelung ist z. B. aus der GB-A Nr. 2067656 bekannt.

Sowohl der Standflügel als auch der Gehflügel einer feuerhemmenden Tür sind nach den einschlägigen Vorschriften mit Türschliessern ausgestattet, die für die automatische Schliessung der Türflügel sorgen. Es ist bekannt, den Gehflügel mit einem hydraulischen Dämpfungselement auszurüsten, das die Schliessbewegung der in Schliessrichtung federbelasteten Türhälfte in einem bestimmten Schliesswinkelbereich dämpft. Diese Dämpfung wird kurz vor Beendigung der Schliessbewegung ausser Kraft gesetzt. Bei diesen doppelflügeligen feuerhemmenden Türen wird ausserdem eine Schliessfolge gefordert, mit der sicherzustellen ist, dass der Gehflügel, der in der Regel das Schloss und den Türgriff aufnimmt, erst dann geschlossen werden kann, wenn der sogenannte Standflügel geschlossen ist. Für eine solche Schliessfolgeregelung sind verschiedene mechanische Vorrichtungen bekannt mit aufwendigen Hebelgestängen und Federanordnungen, beispielsweise nach der DE-A Nr. 2918730 oder der GB-A Nr. 2067656.

Für die Dämpfung der Schliessbewegung des Gehflügels einer feuerhemmenden Tür werden vor allem sogenannte hydraulische Zahnstangenschliesser eingesetzt. Das zylinderartige Gehäuse eines solchen Dämpfungselementes wird in der Regel an der Türzarge befestigt. In seinem Inneren ist gegen einen Federdruck ein doppelwirkender Kolben verschiebbar, der zwei Druckräume gegeneinander trennt. Über ein Zahnstangengetriebe und einen entsprechenden Hebel ist der Gehflügel mit dem Kolben verbunden. Während der Öffnungsbewegung des Gehflügels wird der Kolben gegen eine Druckfeder verschoben. Das Druckmedium strömt aus dem sich verringernden einen Druckraum durch eine Überströmbohrung mit einem Rückschlagventil in den anderen sich vergrössernden Druckraum. Beim Schliessen der Tür sperrt das Rückschlagventil den Rückfluss des Druckmediums durch den Kolben. Durch radiale Steuerbohrungen im Zylinder gelangt das Druckmedium zu einer gedrosselten Überströmleitung, die zum anderen Druckraum führt. Durch diese Drosselung wird die Schliessbewegung gedämpft bzw. gebremst.

Die Aufgabe der Erfindung besteht darin, die Schliessfolgeregelung an einer doppelflügeligen feuerhemmenden Tür mit einer Einrichtung zum Dämpfen der Schliessbewegung zu vereinfachen.

Zur Lösung dieser Erfindungsaufgabe ist die Einrichtung der eingangs genannten Art dadurch gekennzeichnet, dass zur Schliessfolgeregelung in der Überströmleitung von einem zum anderen Druckraum ein über den Standflügel direkt oder indirekt betätigbares Steuerventil angeordnet ist.

Nach einer bevorzugten Ausführungsart der Erfindung ist der eine Druckraum über eine äussere Überströmleitung mit dem anderen Druckraum verbunden.

Die Erfindung nutzt das an sich bekannte, ohnehin vorhandene Dämpfungselement des Gehflügels für die notwendige Schliessfolgeregelung. Durch das in der Überströmleitung eingesetzte Steuerventil kann in einfacher Weise die Betätigung des Gehflügels so lange gesperrt werden, bis der Standflügel geschlossen ist.

Anhand eines abgebildeten Ausführungsbeispiels eines Zahnstangenschliessers wird die erfindungsgemässe Schliessfolgeregelung einer zweiflügeligen Tür im folgenden näher erläutert. Die Abbildung zeigt einen Schnitt durch das zylinderartige Gehäuse eines solchen hydraulischen Zahnstangenschliessers mit der ventilgesteuerten Überströmleitung.

Das mit der Ziffer 3 bezeichnete Steuerventil ist entweder direkt am nicht dargestellten Standflügel bzw. an der zugehörigen Zarge einer doppelflügeligen feuerhemmenden Tür befestigt. Vorgesehen kann jedoch auch eine indirekte Betätigung dieses Ventiles sein. In diesem Falle ist an der entsprechenden Stelle ein entsprechender Schalter od. dgl. anzuordnen.

Der dargestellte hydraulische Zahnstangenschliesser besitzt ein zylinderartiges Gehäuse 1, in dem ein doppeltwirkender Kolben 4 verschiebbar ist und zwei Druckräume 11 bzw. 12 gegeneinander trennt. Verschiebbar ist dieser Kolben 4 über ein Zahnstangengetriebe, welches mit dem nicht dargestellten Gehflügel der feuerhemmenden Tür verbunden ist.

Das mit der Ziffer 5 bezeichnete zylinderförmige Zahnrad greift von aussen durch das Gehäuse in die Ausnehmung 45 des Kolbens 4 ein. Diese Ausnehmung ist mit der Längsverzahnung 44 ausgestattet.

Bei der Öffnungsbewegung des Gehflügels wird der Kolben 4 gegen den Druck der Schliessfeder 6 verschoben und verkleinert den Druckraum 12. Das verdrängte Druckmedium, beispielsweise Hydrauliköl, strömt durch die Bohrungen 41 und 42 des Kolbens 4 ungehindert in den Druckraum 11.

I n der entsprechenden Phase der Schliessbewegung des Gehflügels wird der Kolben 4 umgekehrt bewegt. Der Druck des Öles aus dem Druckraum 11 schliesst das Rückschlagventil 43 in der Bohrung 42. Das Druckmedium kann nur durch die radialen Bohrungen 13 und 14 zum Drosselventil 15 strömen. Bei offenem Steuerventil 3 in der Überströmleitung 2, die mit dem Anschluss 16 mit dem Druckraum 11 und mit dem Anschluss 17 mit dem Druckraum 12 verbunden ist, kann das Druckmedium gedrosselt, also dämpfend bzw. bremsend, überströmen.

Zweckmässigerweise ist das Steuerventil 3, welches über den Standflügel betätigt wird, in einer aussen verlegten Überströmleitung untergebracht. Es besteht jedoch auch die Möglichkeit, dieses Ventil in das Gehäuse 1 in der Überströmleitung anzuordnen und nur ein Steuerelement, beispielsweise mit elektromagnetischer Betätigung, am Standflügel anzuordnen. Statt eines Hydraulikventiles können entsprechende Steuerungselemente pneumatischer oder auch elektromagnetischer Art vorgesehen werden.

Das erfindungsgemässe Prinzip lässt sich auch an anderen Dämpfungselementen für feuerhemmende Türen einsetzen, da lediglich über den Standflügel die Betätigungsfreiheit des Dämpfungselementes zu steuern ist.

## Patentansprüche

1. In Schliessrichtung federbelastete, doppelflügelige Tür mit einer Einrichtung zum Dämpfen der Schliessbewegung und einer Schliessfolgeregelung, insbesondere feuerhemmende Tür, bei welcher die Dämpfung des Gehflügels über ein hydraulisches Dämpfungselement mit einer gedrosselten Überströmung zweier durch einen doppeltwirkenden Kolben gegenläufig gesteuerter Druckräume erfolgt, dadurch gekennzeichnet, dass zur Schliessfolgeregelung in der Überströmleitung (2) von dem einen zum anderen Druckraum (11 bzw. 12) ein über den Standflügel direkt oder indirekt betätigbares Steuerventil (3) angeordnet ist.

2. Tür nach Anspruch 1, dadurch gekennzeichnet, dass die Überströmleitung (2) ausserhalb des Gehäuses des Dämpfungselementes verläuft.

## Claims

1. A double-leaf door which is spring-loaded in the closing direction and which has a device for damping the closing movement and a closing sequence regulator, in particular a fire retarding door, wherein the damping of the trailing leaftakes place via a hydraulic damping element with a throttled transfer flow between two pressure chambers which are controlled in opposite senses by a double acting piston, characterised in that a control valve (3) which is directly or indirectly actuatable via the leading leaf is arranged in the transfer flow passage (2) from the one pressure chamber (11 or 12 respectively) to the other.

2. A door in accordance with Claim 1, characterised in that the transfer flow passage (2) extends outside of the housing of the damping element.

## Revendications

1. Porte à deux vantaux rappelée par ressort en position de fermeture, avec un dispositif pour l'amortissement du mouvement de fermeture et une coordination de fermeture, en particulier porte ignifuge, dans laquelle l'amortissement du vantail de passage a lieu par l'intermédiaire d'un élément amortisseur hydraulique avec un écoulement de décharge étranglé de deux volumes de pression commandés en opposition par un piston à double action, caractérisée en ce que, pour la coordination de fermeture, une soupape de commande (3), pouvant être commandée directement ou indirectement par l'intermédiaire du vantail stationnaire, est agencée dans le conduit de décharge (2) d'un volume de pression vers l'autre (11, resp. 12).

2. Porte suivant la revendication 1, caractérisée en ce que le conduit de décharge (2) s'étend à l'extérieur du boîtier de l'élément amortisseur.
